# EUROPÄISCHE PATENTSCHRIFT

(11) **EP 0 292 770 B1**
(45) Veröffentlichungstag und Bekanntmachung des Hinweises auf die Patenterteilung: **23.09.1992**
(21) Anmeldenummer: 88107462.9
(22) Anmeldetag: 10.05.1988
(51) Int. Cl.: B65H 20/28, B65H 20/10, B65H 31/30, B65H 20/24, B65H 45/101

(54) **Vorrichtung zum Bilden eines Stapels aus einer vorgefalteten Endlosbahn**
Device for forming a stack out of a prefolded endless web
Dispositif pour former une pile à partir d'une bande sans fin prépliée

(30) Priorität: 29.05.1987 DE 3718081
(43) Veröffentlichungstag der Anmeldung: 30.11.1988
(73) Patentinhaber: E.C.H. Will GmbH, D-22503 Hamburg (DE)
(72) Erfinder: Peter, Jürgen, D-2000 Hamburg 61 (DE); Schlottke, Karl-Heinz, D-2081 Tangstedt (DE)

(56) Entgegenhaltungen:
- EP-A- 0 189 090
- DE-A- 2 634 300
- DE-A- 2 712 588
- DE-A- 3 524 246

## Beschreibung

Die Erfindung betrifft eine Vorrichtung zum Bilden eines Stapels aus einer aus aneinanderhängenden, durch querverlaufende Falzkanten begrenzten und in schuppenartiger Formation zugeförderten Bahnabschnitten bestehenden Endlospapierbahn.

Unter einer 'Endlosbahn' sind im Sinne der Erfindung Bahnen aus unterschiedlichen Materialien, wie zum Beispiel Papier oder Folie zu verstehen, die beispielsweise als endlose Formularbahn für Geschäftspapiere und dergleichen in Umlauf gelangen. Derartige Endlosbahnen werden üblicherweise quer zur Laufrichtung mit Schwächungs- oder Bruchlinien, meistenteils in Form einer Perforation, versehen, so daß sie nach Durchlauf einer sogenannten Zick-Zack-Falteinrichtung entlang dieser Bruchlinien abknicken. Auf diese Weise werden einzelne Bahnabschnitte der Endlosbahn gegenüber den jeweils nachfolgenden Bahnabschnitten so geklappt, daß die jeweiligen Bahnabschnitte bei der Stapelbildung zick-zack-förmig aufeinander zu liegen kommen.
Eine Vorrichtung der beschriebenen Art ist zum Beispiel durch die DE-OS 35 24 246 bekannt.

Je höher derartige Stapel aufgebaut werden, desto schwerer wird es, eine einwandfreie Arbeitsweise der Stapelvorrichtung sowie eine definierte geometrische Stapelform zu gewährleisten, die für eine komplikationslose Weiterverarbeitung der Zick-Zack-Stapel unerläßlich sind.
Eine sich mit zunehmender Stapelhöhe auswachsende Störquelle besteht darin, daß der Aufbau des Stapels an den Rändern im Bereich der Faltlinien wesentlich höher wird als in der Stapelmitte, in der sich eine Vertiefung bildet, die eine störungsfreie Ablage behindert.
Die DE-OS 27 12 588 offenbart eine Ablagevorrichtung, welche ein Einsinken des Stapels dadurch verhindert, daß eine zentral aus der Ablageplattform in Abhängigkeit von der Stapelhöhe herausfahrbare Hebeklappe vorgesehen ist, welche den Stapel ausschließlich in der Mitte mehr oder weniger stark anhebt und verformt, während dessen Falzkanten gestreckt auf der Plattform liegen bleiben.

Der Erfindung liegt die Aufgabe zugrunde, eine die Stapelbildung sicher, störungsfrei, knitterfrei und damit papierschonend ausführende sowie Stapel definierter Außenkontur unabhängig von ihrer jeweiligen Höhe in gleichbleibend guter Qualität erzeugende Stapelvorrichtung anzugeben.

Diese Aufgabe wird erfindungsgemäß gelöst durch einen mit einer sich über die ganze Stapelstützfläche zwischen den die Bahnabschnitte begrenzenden Falzkanten erstreckenden, die Falzkanten brechenden Wölbung versehenen Stapelaufnehmer. Im Sinne der Erfindung kann diese Wölbung des Stapelaufnehmers grundsätzlich konkav oder konvex ausgeformt sein, um den Stapel in seiner Längsrichtung zu stabilisieren bzw. zu versteifen. Eine die Arbeitsweise der übrigen Stapelorgane besonders erleichternde Ausgestaltung der Erfindung besteht darin, daß der Stapelaufnehmer als nach oben gewölbter, in der Höhe verfahrbarer Stapeltisch ausgebildet ist. Auf diese Weise läßt sich die schuppenförmig zugeführte Formation der Bahnabschnitte besonders unproblematisch in die Stapelebene überführen.
Gemäß einer Weiterbildung sind dem Stapeltisch in seinem die aus in Förderrichtung jeweils voreilenden Faltkanten bzw. Faltlinien der Endlosbahn gebildete Stapelfläche aufnehmenden Bereich umlaufende Faltfinger zugeordnet, deren Länge dem Wölbungsverlauf des Stapeltisches angepaßt ist. Auf diese Weise wird jeder ankommende Bahnabschnitt bei seiner Ablage bzw. bei der Stapelbildung vorgewölbt und in seiner Längsrichtung versteift.

Eine zuverlässige und gleichmäßige Anpassung der Bahnabschnitte an die Wölbung des Stapelaufnehmers ist nach einem weiteren Vorschlag dadurch gewährleistet, daß dem Stapeltisch vier quer zur Förderrichtung hintereinanderliegende Faltfinger unterschiedlicher Länge zugeordnet sind. Zweckmäßigerweise sind darüber hinaus jeweils kürzere und längere Faltfinger symmetrisch zum Wölbungszenit angeordnet.
Zur Vereinfachung des Antriebes der Faltfinger wird weiterhin vorgeschlagen, daß für mehrere Stapeltische einer mehrnutzigen Stapelvorrichtung alle zugeordneten Faltfinger auf einer gemeinsamen Antriebswelle angeordnet sind.
Eine die Stapelbildung vorbereitende und in diesem Sinne mit dem Stapelaufnehmer zusammenarbeitende Ausgestaltung besteht darin, daß dem Stapeltisch oberseitig ein die vorgefaltete Endlosbahn erfassendes Transportband zugeordnet ist, welches nach einem zusätzlichen Vorschlag zwischen zwei Faltfingern entlang der Zenitlinie der Wölbung des Stapeltisches verläuft.

Gemäß einer weiteren Ausgestaltung ist das Transportband im Abstand der Falten der Endlosbahn mit Saugluftöffnungen versehen, welche die gefalteten Bahnabschnitte stromauf hinter den Faltkanten erfassen und definiert zur Stapelablage führen.

Ein weiteres Mittel zur Unterstützung der Ablage einzelner Bahnabschnitte bei der Stapelbildung besteht darin, daß dem Stapeltisch in seinem die aus in Förderrichtung jeweils nacheilenden Faltkanten der Endlosbahn gebildete Stapelfläche aufnehmenden Bereich eine Bänderbahn zugeordnet ist, deren die Stapelfläche begrenzender, vertikal verlaufender Förderabschnitt mit Saugluft beaufschlagt ist. Hierdurch wird einerseits jeder Bahnabschnitt im Bereich seiner Faltkante gehalten und zwangsweise abwärts geleitet und andererseits zwischen den Bahnabschnitten eingeschlossene Luft abgesaugt, so daß sich die Bahnabschnitte dicht an dicht aufeinanderlegen können.

Um bei jeweils fertiggestelltem Stapel mit definierter Blattanzahl während der Abförderung dieses Stapels den Aufbau des nächstfolgenden Stapels ohne Unterbrechung vornehmen zu können, ist die Wölbung des Stapeltisches in Längswölbungsabschnitte unterteilt, deren freie Längsschlitze zur Aufnahme von im Wechsel mit dem Stapeltisch aktivierbaren Stapelstützen dienen, welche zur Stützung des nächstfolgenden Stapels in diese Längsschlitze eingefahren werden können bzw. die es erlauben, bei eingefahrenen Stapelstützen den Stapeltisch mit dem vorher fertiggestellten Stapel unbehindert nach unten abzusenken.

Um die Stapelbildung abzuschließen, ist außerdem vorgesehen, daß dem Stapeltisch ein quer zur Stapelhöhe verlaufendes Stapelabfördermittel mit einem den Stapel entlang einer Bahnfalte separierenden Trennmittel zugeordnet ist.
Um den durchtrennten Bahnabschnitt des zugehörigen Folgestapels bei dessen Überführung auf den Abförderer so zu handhaben und abzulegen, daß Störungen vermieden werden, ist der Stapeltisch mit nach oben gerichteten, einen durchtrennten Bahnabschnitt beaufschlagenden Blasdüsen versehen. Diese Blasdüsen halten den durchtrennten Bahnabschnitt bis zur Ablage an den Abförderer horizontal, d. h. ausgestreckt bzw. parallel zu dessen Förderoberfläche.
Um diesen herausgeklappten Bahnabschnitt auf einfache Weise in die Stapelebene des zugehörigen Stapels zurückzufalten, ist darüber hinaus vorgesehen, daß das Stapelabfördermittel aus zwei aufeinanderfolgenden Abförderbänderbahnen besteht, von denen die bezogen auf die Abförderrichtung stromauf angeordnete erste Bänderbahn eine der zweiten Bänderbahn benachbarte, mit Saugluft beaufschlagte Umlenkrolle aufweist. Diese Umlenkrolle zieht zunächst den Bahnabschnitt nach unten aus der Stapelebene heraus, so daß der abgeförderte Stapel über die Faltkante des abgelenkten Bahnabschnittes hinweggefördert werden kann, wobei der Bahnabschnitt auf der zweiten Bänderbahn an die Stapelunterseite zurückgeklappt wird, womit die Stapelbildung vollendet ist.

Der mit der Erfindung erzielte Vorteil besteht darin, daß durch die Zwangswölbung des Stapel in den durch die querverlaufenden Faltkanten bestimmten bzw. in den dazu parallel verlaufenden Ebenen, der Stapel in seiner Zuförderrichtung bzw. Längsrichtung derart stabilisiert, d. h. versteift wird, daß während des Stapelaufbaues ein Einsinken bzw. eine Vertiefung in der Stapelmitte verhindert wird und die von der Stapelvorrichtung abgegebenen Stapel unabhängig von ihrer jeweiligen Höhe eine gleichmäßige, rechteckige bzw. eine rundherum geradseitige und geradkantige Form annehmen. Die der Stapelvorrichtung zugeordneten Stapelorgane können wegen der jederzeit unter Kontrolle gehaltenen, definierten Stapeloberflächenkontur sicher und störungsfrei ihre spezifischen Funktionen ausüben und Bahnabschnitt für Bahnabschnitt exakt und knitterfrei auflegen.

Die Erfindung wird nachstehend anhand des in den beigefügten Abbildungen dargestellten Ausführungsbeispieles näher erläutert.

Hierbei zeigen:
- Figur 1: eine schematische Gesamtansicht der Stapelvorrichtung,
- Figur 2: eine Ansicht auf die Stapelvorrichtung nach der Linie II-II gemäß Figur 1 und
- Figur 3: eine gegenüber Figur 1 veränderte Arbeitsstellung der Stapelvorrichtung in der Gesamtansicht.

Die in den Abbildungen dargestellte Stapelvorrichtung ist Teil einer nicht weiter dargestellten, beispielsweise in der DE-OS 35 24 246 beschriebenen Einrichtung zum Zick-Zack-Falten endloser Materialbahnen.
Eine auf die dort beschriebene bekannte Weise entlang von vorgeprägten bzw. perforierten Schwächungslinien vorgefaltete Endlosbahn bzw. Materialbahn 1 wird einer Stapelstation 2 zugeführt. Die vorgefaltete Materialbahn 1 wird hierbei zwischen einer unteren Bänderbahn 3 und einem oberen Transportband 4 definiert geführt. Zu diesem Zweck weisen sowohl die Bänderbahn 3 als auch das Transportband 4 Saugöffnungen 6 bzw. 7 auf, die im Bereich der der Materialbahn 1 zugewandten Trume der Bänderbahn 6 bzw. des Transportbandes 4 über eine Saugkammer 8 bzw. 9 hinweggeführt sind. Die Saugöffnungen 7 im Transportband 4 sind im Abstand der Falten 11 der Materialbahn 1 angeordnet und erfassen die Falten 11 in einem Bereich hinter den zu bildenden Faltlinien bzw. Faltkanten 12 - bezogen auf die Förderrichtung der Materialbahn 1, wobei das Transportband 4 geringfügig schneller umläuft als die Falten 11 zugeführt werden, so daß die Faltlinien 12 exakt mit den vorgegebenen Schwächungslinien der Materialbahn 1 zusammenfallen.

Die zwischen der Bänderbahn 3 und dem Transportband 4 gefesselt herangeführten Falten 11 der Materialbahn 1 erreichen die Stapelstation 2, in der die in Förderrichtung (Pfeil 13) voreilenden Faltenwölbungen durch rotierende Faltfinger 14 beaufschlagt und zwecks Bildung scharfkantiger Faltlinien 12 abwärts auf einen als Stapeltisch 16 ausgebildeten Stapelaufnehmer gedrückt werden. Die bezogen auf die Förderrichtung 13 voreilenden Faltkanten bzw. Faltlinien 12 bilden die vordere Stapelfläche 17 des Zick-Zack-Stapels 18. Eine rotierende Bürste 19 unterstützt das Ablegen der Falten 11. In der Seitenansicht gemäß Figur 2 ist zu erkennen, daß in Form einer mehrnutzigen Einrichtung mehrere der genannten Elemente, wie Transportbänder 4 und Stapeltische 16 mit zugeordneten Faltfingern 14 für mehrere zugeförderte Materialbahnen 1 nebeneinander angeordnet sind, im vorliegenden Ausführungsbeispiel in fünffacher Anordnung. Alle rotierend antreibbaren Faltfinger 14 sind auf einer gemeinsamen Antriebswelle 21 befestigt. Um die bezogen auf die Förderrichtung hinteren Faltkanten 22 ebenfalls sicher auf dem Stapel 18 ablegen zu können, ist die Bänderbahn 3 mit einem vertikal verlaufenden Förderabschnitt 23 ausgestattet, der an seiner Innenseite durch eine Saugkammer 24 begrenzt ist. Durch die über die Saugkammer 24 hinweggeführten Saugöffnungen 6 der Bänderbahn 3 werden die rückwärtigen Faltkanten 22 nacheinander erfaßt und zwangsweise bis zur Ablage auf den Stapel nach unten geführt, wobei außerdem evtl. zwischen den Falten 11 eingeschlossene Luft abgesauft wird, so daß sich die Falten 11 eng aneinanderlegen können.
Um zu vermeiden, daß der Stapel 18 infolge der sich stärker aufbauenden Faltkanten 12 und 22 in der Mitte einsinkt bzw. sich konkav ausformt, ist der Stapeltisch gemäß Figur 2 mit einer sich in Förderrichtung (Pfeil 13) der Materialbahn 1 erstreckenden Wölbung 26 versehen. Dem Verlauf dieser Wölbung sind die quer zur Förderrichtung hintereinandergereihten Faltfinger 14 angepaßt, indem jeweils zwei kürzere Faltfinger 14a symmetrisch zum Wölbungszenit zu beiden Seiten des Transportbandes 4 vorgesehen und zwei längere Faltfinger 14b den äußeren Rändern der Wölbung 26 zugeordnet sind. Die Wölbung 26 ist in drei Längswölbungsabschnitte 26a, 26b, 26c unterteilt, zwischen denen Längsschlitze 27 verlaufen.
Der Stapeltisch 16 ist jeweils nach einer Ansammlung von Falten 11 stufenweise absenkbar, wozu der Stapeltisch 16 mit einer Vertikalführung 28 und einem Hubantriebsmittel 29 ausgestattet ist. Sobald eine vorbestimmte Gesamtzahl von Falten 11 auf dem Stapel 18 abgelegt ist, wird durch ein nicht weiter dargestelltes Zähl- und Überwachungsmittel ein um eine Achse 31 schwenkbares Teilschwert 32 zwischen zwei Falten einwärtsgeschwenkt, um den fertigen Stapel 18 abzuteilen. Um einen neuen Stapel aus der ununterbrochen zugeführten Materialbahn 1 bilden zu können, wird eine schwertförmige Stapelstütze 33, die mit einem Horizontalantriebsmittel 34 und einem Hubantriebsmittel 36 versehen ist, gemäß Figur 3 in die abgeteilte Falte 11 eingefahren und im Verlauf der zunehmenden Ansammlung von Zick-Zack-Falten 11 abgesenkt. Der zuvor fertiggestellte Stapel 18 wird durch das Hubantriebsmittel 29 des Stapeltisches 16 bis auf das Niveau von quer zur Stapelhöhe verlaufenden Abfördermitteln 37 abgesenkt. Die Abfördermittel 37 bestehen aus einer ersten Abförderbänderbahn 38 und einer zweiten Abförderbänderbahn 39, von denen die Einzelbänder der ersteren durch die Längsschlitze 27 des Stapeltisches 16 hindurchgeführt sind. Sowie der fertige Stapel 18a auf der Abförderbänderbahn 38 abgesetzt ist, wird der Stapel unter Zuhilfenahme einer Abförderzange 41 aus der Stapelstation 2 gemäß Figur 3 entfernt, wobei die den fertigen Stapel 18a und den auf dem Stapelstützen 33 ruhenden, neu gebildeten Stapel 18b überbrückende Falte 11 geöffnet wird. Durch Trennen der Falte 11 vom fertigen Stapel 18a mittels eines Trennmittels 42 wird der Stapel endgültig separiert. Der untere Bogenabschnitt 43a des Stapels 18a, der zuvor nach dem Durchtrennen der die beiden Stapel 18 und 18a überbrückenden Falte entstanden war, wird anschließend beim Abfördern des Stapels 18a unter diesen zurückgefaltet. Hierzu ist die Abförderbänderbahn 38 mit einer Umlenk-Saugwalze 44 versehen, welche den Bogenabschnitt 43a bei der Umlenkung der Bänderbahn 38 nach unten ablenkt. Bei der Übernahme des Stapels 18a durch die folgende Abförderbänderbahn 39 wird der Bogenabschnitt 43a dann automatisch herumgeklappt und gegen die Stapelunterseite gelegt. Sowie der Stapeltisch 16 von Stapel 18a befreit ist, wird er durch das Hubantriebsmittel 29 erneut nach oben bewegt, wobei die Längsschlitze 27 zwischen den Längswölbungsabschnitten 26a bis 26c einen Freiraum zur Aufnahme der Stapelstützen 33 bilden. Die sich zuvor durch das seitliche Herunterhängen über die beiden Stapelstützen 33 einstellende Längswölbung des Stapels wird erneut durch die formgebundene Wölbung 26 des Stapeltisches 16 übernommen.

Der durch die Trennung der zuvor die beiden Stapel 18a und 18b überbrückenden Falte 11 entstandene Bogenabschnitt 43b wird gemäß Figur 1 durch aufwärtsgerichtete Blasdüsen 46 am Stapeltisch 16 während dessen Abwärtsbewegung horizontal gehalten, damit er sich ebenfalls bei der Fertigstellung des Stapels ausgestreckt auf der Abförderbänderbahn 38 ablegen kann.

## Patentansprüche

1. Vorrichtung zum Bilden eines Stapels (18) aus einer aus aneinanderhängenden, durch querverlaufende Falzkanten (12, 22) begrenzten und in schuppenartiger Formation zugeförderten Bahnabschnitten bestehenden Endlos-Papierbahn (1), gekennzeichnet durch einen mit einer sich über die ganze Stapelstützfläche zwischen den die Bahnabschnitte begrenzenden Falzkanten (12, 22) erstreckenden, die Falzkanten brechenden Wölbung (26) versehenen Stapelaufnehmer (16).

2. Vorrichtung nach Anspruch 1, dadurch gekennzeichnet, daß der Stapelaufnehmer (16) als nach oben gewölbter, in der Höhe verfahrbarer Stapeltisch ausgebildet ist.

3. Vorrichtung nach Anspruch 1 und/oder 2, dadurch gekennzeichnet, daß dem Stapeltisch (16) in seinem die aus in Förderrichtung (13) jeweils voreilenden Faltkanten bzw. Faltlinien (12) der Endlosbahn (1) gebildete Stapelfläche (17) aufnehmenden Bereich umlaufende Faltfinger (14) zugeordnet sind, deren Länge dem Wölbungsverlauf des Stapeltisches angepaßt ist.

4. Vorrichtung nach einem der Ansprüche 1 bis 3, dadurch gekennzeichnet, daß dem Stapeltisch (16) vier quer zur Förderrichtung (13) hintereinanderliegende Faltfinger (14) unterschiedlicher Länge zugeordnet sind.

5. Vorrichtung nach Anspruch 4, dadurch gekennzeichnet, daß jeweils kürzere und längere Faltfinger (14a, 14b) symmetrisch zum Wölbungszenit angeordnet sind.

6. Vorrichtung nach einem der Ansprüche 1 bis 5, dadurch gekennzeichnet, daß für mehrere Stapeltische (16) einer mehrnutzigen Stapelvorrichtung alle zugeordneten Faltfinger (14) auf einer gemeinsamen Antriebswelle (21) angeordnet sind.

7. Vorrichtung nach einem der Ansprüche 1 bis 6, dadurch gekennzeichnet, daß dem Stapeltisch (16) oberseitig ein die vorgefaltete Endlosbahn (1) erfassendes Transportband (4) zugeordnet ist.

8. Vorrichtung nach Anspruch 7, dadurch gekennzeichnet, daß das Transportband (4) zwischen zwei Faltfingern(14a) entlang der Zenitlinie der Wölbung (26) des Stapeltisches (16) verläuft.

9. Vorrichtung nach einem der Ansprüche 1 bis 8, dadurch gekennzeichnet, daß das Transportband (4) im Abstand der Falten (11) der Endlosbahn (1) mit Saugluftöffnungen (7) versehen ist.

10. Vorrichtung nach einem der Ansprüche 1 bis 9, dadurch gekennzeichnet, daß dem Stapeltisch (16) in seinem die aus in Förderrichtung (13) jeweils nacheilenden Faltkanten (22) der Endlosbahn (1) gebildete Stapelfläche aufnehmenden Bereich eine Bänderbahn (3) zugeordnet ist, deren die Stapelfläche begrenzender, vertikal verlaufender Förderabschnitt (23) mit Saugluft beaufschlagt ist.

11. Vorrichtung nach einem der Ansprüche 1 bis 10, dadurch gekennzeichnet, daß die Wölbung (26) des Stapeltisches (16) in Längswölbungsabschnitte (26a bis 26c) unterteilt ist, deren freie Längsschlitze (27) zur Aufnahme von im Wechsel mit dem Stapeltisch aktivierbaren Stapelstützen (33) dienen.

12. Vorrichtung nach einem der Ansprüche 1 bis 11, dadurch gekennzeichnet, daß dem Stapeltisch (16) ein quer zur Stapelhöhe verlaufendes Stapelabfördermittel (37) mit einem den Stapel (18) entlang einer Bahnfalte (11) separierenden Trennmittel (42) zugeordnet ist.

13. Vorrichtung nach einem der Ansprüche 1 bis 12, dadurch gekennzeichnet, daß der Stapeltisch (16) mit nach oben gerichteten, einen durchtrennten Bahnabschnitt beaufschlagenden Blasdüsen (46) versehen ist.

14. Vorrichtung nach einem der Ansprüche 1 bis 13, dadurch gekennzeichnet, daß das Stapelabfördermittel (37) aus zwei aufeinanderfolgenden Abförderbänderbahnen (38, 39) besteht, von denen die bezogen auf die Abförderrichtung stromauf angeordnete erste Bänderbahn (38) eine der zweiten Bänderbahn (39) benachbarte, mit Saugluft beaufschlagte Umlenkrolle (44) aufweist.

## Claims

1. Apparatus for forming a stack (18) from a continuous paper web (1) comprising mutually attached web sections, delimited by transversely running fold edges (12, 22) and conveyed in an overlapping formation, characterized by a stack receiver (16) provided with a curved element (26) which extends over the entire stack support surface between the fold edges (12, 22) delimiting the web sections and chamfers the fold edges.

2. Apparatus according to Claim 1, characterized in that the stack receiver (16) is constructed as an upwardly curved, vertically traversable stacking table.

3. Apparatus according to Claim 1 and/or 2, characterized in that there are associated with the stacking table (16), in its region receiving the stack surface (17) formed from the, as seen in the conveying direction (13), respectively leading fold edges or fold lines (12) of the continuous web (1), rotating folding fingers (14) whereof the length is matched to the profile of the curved element of the stacking table.

4. Apparatus according to one of Claims 1 to 3, characterized in that there are associated with the stacking table (16) four folding fingers (14) of different lengths located behind one another transversely with respect to the conveying direction (13).

5. Apparatus according to Claim 4, characterized in that respectively shorter and longer folding fingers (14a, 14b) are arranged symmetrically with respect to the vertex of the curved element.

6. Apparatus according to one of Claims 1 to 5, characterized in that, for a plurality of stacking tables (16) of a multipurpose stacking apparatus, all the associated folding fingers (14) are arranged on a common drive shaft (21).

7. Apparatus according to one of Claims 1 to 6, characterized in that there is associated with the stacking table (16), to the upper side, a conveyor belt (4) holding the pre-folded continuous web (1).

8. Apparatus according to Claim 7, characterized in that the conveyor belt (4) runs between two folding fingers (14a) along the vertex line of the curved element (26) of the stacking table (16).

9. Apparatus according to one of Claims 1 to 8, characterized in that the conveyor belt (4) is provided with suction air openings (7) at a spacing from the folds (11) of the continuous web (1).

10. Apparatus according to one of Claims 1 to 9, characterized in that there is associated with the stacking table (16), in its region receiving the stacking surface formed from the, as seen in the conveying direction (13), respectively leading fold edges (22) of the continuous web (1), a belt band (3) whereof the vertically running conveying section (23) delimiting the stacking surface is acted upon with suction air.

11. Apparatus according to one of Claims 1 to 10, characterized in that the curved element (26) of the stacking table (16) is subdivided into longitudinal curved sections (26a to 26c) whereof the free longitudinal slots (27) serve to receive stack supports (33) which may be activated in alternation with the stacking table.

12. Apparatus according to one of Claims 1 to 11, characterized in that there is associated with the stacking table (16) a means (37) for conveying away a stack, which runs transversely with respect to the height of the stack and which has a cutting means (42) separating the stack (18) along a web fold (11).

13. Apparatus according to one of Claims 1 to 12, characterized in that the stacking table (16) is provided with upwardly directed blower nozzles (46) acting upon a cut-through web section.

14. Apparatus according to one of Claims 1 to 13, characterized in that the means (37) for conveying away a stack comprises two successive belt bands (38, 39) for conveying away, of which the first belt band (38) arranged upstream with respect to the conveying-away direction has a deflection roller (44) which adjoins the second belt band (39) and which is acted upon with suction air.

## Revendications

1. Dispositif de formation d'une pile (18) à partir d'une bande de papier sans fin (1) constituée de parties de bandes de papier suspendues les unes aux autres, limitées par des arêtes de pliage (12, 22) de tracé transversal et amenées en une formation en tuiles, caractérisé par un récepteur (16) de piles pourvu d'un bombement (26) brisant les arêtes de pliage, s'étendant sur toute la surface d'appui de pile entre les arêtes (12, 22) limitant les parties de bande.

2. Dispositif selon la revendication 1, caractérisé en ce que le récepteur (16) de pile est réalisé sous forme de table d'empilement bombée vers le haut, mobile en hauteur.

3. Dispositif selon la revendication 1 et/ou 2 caractérisé en ce que des doigts de pliage circulants (14), dont la longueur est adaptée au tracé de bombement de la table d'empilement, sont associés à la table (16) d'empilement dans sa zone recevant la surface (17) de pile formée par les arêtes de pliage ou les lignes de pliage (12) de la bande sans fin (1) respectivement situées à l'avant selon le sens de transport (13).

4. Dispositif selon l'une des revendications 1 à 3, caractérisé en ce que quatre doigts de pliage (14) de longueurs différentes, situés l'un derrière l'autre transversalement à la direction de transport (13), sont associés à la table (16) d'empilement.

5. Dispositif selon la revendication 4, caractérisé en ce que des doigts de pliage respectivement plus courts et plus longs (14a, 14b) sont disposés de façon symétrique par rapport au zénith du bombement.

6. Dispositif selon l'une des revendications 1 à 5, caractérisé en ce que tout les doigts de pliage (14) associés à un dispositif de pliage à emplois multiples, pour plusieurs tables (16) de pliage, sont disposés sur un arbre d'entraînement commun (21).

7. Dispositif selon l'une des revendications 1 à 6, caractérisé en ce qu une courroie transporteuse (4) saisissant la bande sans fin (1) pliée au préalable est associée à la table (16) d'empilement sur sa face supérieure.

8. Dispositif selon la revendication 7, caractérisé en ce que la courroie transporteuse (4) se déplace entre deux doigts de pliage (14a) le long de la ligne de zénith du bombement (26) de la table (16) d'empilement.

9. Dispositif selon l'une des revendications 1 à 8, caractérisé en ce que la courroie transporteuse (4) est pourvue d'ouvertures d'aspiration d'air (7) à distance des plis (11) de la bande sans fin (1).

10. Dispositif selon l'une des revendications 1 à 9, caractérisé en ce qu'une bande (3) formée de courroies, dont la surface verticale de transport (23), limitant la surface de pile, est soumise à l'effet de l'air d'aspiration, est associée à la table (16) d'empilement dans sa zone recevant la surface de pile constituée par les arêtes respectives de pliage (22) de la bande sans fin (1) situées en arrière dans la direction de transport (13).

11. Dispositif selon l'une des revendications 1 à 10, caractérisé en ce que le bombement (26) de la table (16) d'empilement est divisé en parties de bombement longitudinales (26a à 26c) dont les fentes longitudinales libres (27) servent à recevoir des appuis de pile (33) pouvant être actionnés en alternance avec la table d'empilement.

12. Dispositif selon l'une des revendications 1 à 11, caractérisé en ce qu'un moyen (37) d'enlèvement de pile, de tracé transversal à la hauteur de pile, comportant un moyen de séparation (42) séparant la pile (18) le long d'un pli de bande (11) est associé à la table d'empilement (16).

13. Dispositif selon l'une des revendications 1 à 12 caractérisé en ce que la table (16) d'empilement est pourvue de buses de soufflage (46), orientés vers le haut, qui viennent frapper une partie de bande séparée.

14. Dispositif selon l'une des revendications 1 à 13, caractérisé en ce que le moyen (37) d'enlèvement de pile se compose de deux bandes successives (38, 39) de courroie d'enlèvement parmi lesquelles la première bande de courroie (38) disposée en amont selon la direction d'enlèvement comporte un rouleau d'inversion de sens (44), voisin de la deuxième bande (39) de courroie , soumis à l'effet de l'air d'aspiration.
